# EUROPÄISCHE PATENTSCHRIFT

(11) **EP 2 910 733 B1**
(45) Veröffentlichungstag und Bekanntmachung des Hinweises auf die Patenterteilung: **21.03.2018**
(21) Anmeldenummer: 14156561.4
(22) Anmeldetag: 25.02.2014
(51) Int. Cl.: E21D 9/06, B05B 7/00, B01F 5/04, B01F 3/04

(54) **Schaumgenerator für eine Erddruckschild-Tunnelvortriebsmaschine und Verfahren zum Konditionieren abgetragenen Bodenmaterials als Stützmedium für ein Erddruckschild**
Foam generator for an earth pressure shield tunnel propulsion machine and method for conditioning removed soil material as a support medium for an earth pressure shield
Générateur de mousse pour un tunnelier à pression de terre et procédé de conditionnement du matériau de sol extrait en tant que moyen de support pour pression de terre

(43) Veröffentlichungstag der Anmeldung: 26.08.2015
(73) Patentinhaber: MC-Bauchemie Müller GmbH & Co. KG Chemische Fabriken, 46238 Bottrop (DE); Porr Bau GmbH, 1100 Wien (AT)
(72) Erfinder: Hörlein, Norbert, 1220 Wien (AT); Kleen, Eugen, 46514 Schermbeck (DE)
(74) Vertreter: Zenz Patentanwälte Partnerschaft mbB

(56) Entgegenhaltungen:
- CN-U- 201 568 057
- DE-A1- 4 206 831
- DE-U1-202004 015 637
- US-A- 4 432 496
- US-A- 5 071 379
- US-A1- 2007 051 832
- US-A1- 2012 269 945

## Beschreibung

Die Erfindung betrifft einen Schaumgenerator für eine Erddruckschild-Tunnelvortriebsmaschine mit einer Mischkammer, die eine erste Einlassöffnung für eine schäumbare Flüssigkeit und eine zweite Einlassöffnung für ein Gas sowie eine Schaumaustrittsöffnung aufweist, einer mit der Einlassöffnung für die schäumbare Flüssigkeit verbundenen Flüssigkeitszuführvorrichtung und einer mit der Einlassöffnung für das Gas verbundenen Gaszuführvorrichtung, wobei die Mischkammer eine Strömungskammer aufweist, an deren einem Ende sich die Einlassöffnung für die schäumbare Flüssigkeit befindet und aus deren anderem Ende ein Schaum austritt, wobei ein Abschnitt der Strömungskammer als Begasungsstrecke mit einer gasdurchlässigen Wandung ausgebildet ist, wobei der als Begasungsstrecke ausgebildete Abschnitt der Strömungskammer an eine Druckkammer angrenzt, wobei die Druckkammer die Einlassöffnung für das Gas aufweist und an den als Begasungsstrecke ausgebildeten Abschnitt der Strömungskammer derart angrenzt, dass das durch die Einlassöffnung unter einem Druck zugeführte Gas durch die gasdurchlässige Wandung in die Strömungskammer eintritt und sich dort mit der schäumbaren Flüssigkeit unter Schaumbildung mischt, wobei die Gaszuführvorrichtung und die Flüssigkeitszuführvorrichtung so ausgebildet sind, dass der Druck des der Druckkammer zugeführten Gases so eingestellt werden kann, dass der Druck größer als der von der Flüssigkeit auf die gasdurchlässige poröse Wandung ausgeübte Druck ist und dass ein gewünschtes Verhältnis von zugeführtem Gas zu zugeführter Flüssigkeit erzielt wird. Ferner betrifft die Erfindung ein Verfahren zum Konditionieren abgetragenen Bodenmaterials als Stützmedium für ein Erddruckschild einer Tunnelvortriebsmaschine, bei dem Boden abgetragen und einer Abbaukammer der Tunnelvortriebsmaschine zugeführt wird, ein Schaum bereitgestellt wird, indem wenigstens ein Schaumgenerator mit einer Strömungskammer bereitgestellt wird und dem Schaumgenerator an einem Ende der Strömungskammer eine schäumbare Flüssigkeit zugeführt wird, und der an dem anderen Ende austretende Schaum der Abbaukammer zugeführt und mit dem abgetragenen Boden gemischt wird.

Ein Schaumgenerator und ein Verfahren der genannten Art sind aus der CN 201 568 057 U bekannt. Bei dem bekannten Schaumgenerator wird Druckluft einer inneren zylindrischen Kammer zugeführt, die von einem Siebmantel umgeben ist. Die Druckluft dringt durch den Siebmantel in eine in eine äußere Kammer ein, der eine schäumbare Flüssigkeit zugeführt wird. Das Gemisch aus eintretender Luft und schäumbarer Flüssigkeit wird dann wiederum durch einen Siebabschnitt hindurch einer Schaumaustrittsöffnung zugeführt. Durch Einstellen des Verhältnisses von zugeführter Luft und der zugeführten Menge der schäumbaren Flüssigkeit kann die Verschäumungszahl eingestellt werden.

Ein Schaumgenerator für eine Erddruckschild-Tunnelvortriebsmaschine und ein Verfahren zum Konditionieren abgetragenen Bodenmaterials als Stützmedium für ein Erddruckschild einer Tunnelvortriebsmaschine sind ferner bekannt aus M. Thewe und C. Budach, "Schildvortrieb mit Erddruckschilden: Möglichkeit und Grenzen der Konditionierung des Stützmediums", 7. Kolloquium Bauen in Boden und Fels, Technische Akademie Esslingen, 26.-27.01.2010, S. 171-183. Bei diesem bekannten Schaumgenerator wird zunächst eine Tensidlösung durch Mischen von Wasser und Tensid bereitgestellt und diese Tensidlösung einem Schaumgenerator zugeführt und dort mit Luft vermischt. Das Luft-Tensidlösung-Gemisch wird dann durch einen Strömungskanal geleitet, der Störkörper enthält. Die Störkörper umfassen quer zur Strömungsrichtung angeordnete Gitter und/oder im Strömungsquerschnitt zwischen Haltesieben angeordnete Glaskugeln. Diese Störkörper erzeugen Verwirbelungen und dadurch Schaum, der dann in die Abbaukammer geleitet wird.

Struktur und Größe der so erzeugten Schaumbläschen sind mehr oder weniger zufällig und können nicht auf die Beschaffenheit des anstehenden Bodens abgestimmt werden.

Ferner ist aus dem Gebrauchsmuster DE 20 2004 015 637 U1 eine Schaumlanze bekannt, bei der in einen rohrförmigen Strömungskanal an einem Ende Druckluft einströmt und ein flüssiges Schaummittel auf einen quer zur Luftströmung angeordneten Prallteller aufgespritzt wird, dann das verwirbelte Luft-Schaummittel-Gemisch am anderen Ende des Strömungsrohres durch einen den Strömungskanal überdeckenden porösen Schaumerzeuger gedrückt wird, wobei jenseits des Schaumerzeugers der gebildete Schaum in ein Gehäusevolumen eintritt und das Gehäuse über eine Austrittsöffnung verlässt. Das Dokument US 2012/0269945 A1 offenbart einen Schaumgenerator für Milchprodukte ohne engmaschige Barrieren in dem Strömungsweg für die schäumbare Flüssigkeit. Der Erfindung liegt die Aufgabe zugrunde, einen Schaumgenerator bzw. ein Verfahren der eingangs genannten Art zu schaffen, der bzw. das eine Abstimmung von Struktur und Größe der erzeugten Schaumbläschen auf die Beschaffenheit des anstehenden Bodens und zugleich eine Beimischung von Zusätzen, die feste Bestandteile in Form von Partikeln enthalten, zu dem gebildeten Schaum ermöglicht.

Diese Aufgabe wird erfindungsgemäß durch einen Schaumgenerator für eine Erddruckschild-Tunnelvortriebsmaschine mit den Merkmalen des Anspruchs 1 bzw. ein Verfahren zum Konditionieren abgetragenen Bodenmaterials als Stützmedium für ein Erddruckschild einer Tunnelvortriebsmaschine mit den Merkmalen des Anspruchs 10 gelöst.

Der erfindungsgemäße Schaumgenerator für eine Erddruckschild-Tunnelvortriebsmaschine umfasst eine Mischkammer, die eine erste Einlassöffnung für eine schäumbare Flüssigkeit und eine zweite Einlassöffnung für ein Gas sowie eine Schaumaustrittsöffnung aufweist, eine mit der Einlassöffnung für die schäumbare Flüssigkeit verbundene Flüssigkeitszuführvorrichtung und eine mit der Einlassöffnung für das Gas verbundene Gaszuführvorrichtung. Zusätzlich zu einer ersten und einer zweiten Einlassöffnung sowie einer Auslassöffnung können auch weitere solcher Einlass- bzw. Auslassöffnungen vorgesehen sein. Die Mischkammer weist eine rohrförmige Strömungskammer auf, an deren einem Ende sich die Einlassöffnung für die schäumbare Flüssigkeit und an deren anderem Ende sich die Schaumaustrittsöffnung befindet. Diese rohrförmige Strömungskammer braucht grundsätzlich weder einen konstanten noch einen kreisförmigen Querschnitt zu haben und kann darüber hinaus auch gekrümmt sein. Ein Abschnitt der rohrförmigen Strömungskammer ist als Begasungsstrecke mit einer gasdurchlässigen porösen Wandung ausgebildet. Der als Begasungsstrecke ausgebildete Abschnitt der rohrförmigen Strömungskammer ist von einer Druckkammer umgeben. Die Druckkammer weist die Einlassöffnung für das Gas auf und umschließt den als Begasungsstrecke ausgebildeten Abschnitt der rohrförmigen Strömungskammer derart, dass das durch die Einlassöffnung unter einem Druck zugeführte Gas durch die gasdurchlässige poröse Wandung in die rohrförmige Strömungskammer eintritt und sich dort mit der schäumbaren Flüssigkeit unter Schaumbildung mischt. Die Gaszuführvorrichtung und die Flüssigkeitszuführvorrichtung sind so ausgebildet, dass der Druck des der Druckkammer zugeführten Gases so eingestellt werden kann, dass der Druck größer als der von der Flüssigkeit auf die gasdurchlässige poröse Wandung ausgeübte Druck ist und dass ein gewünschtes Verhältnis von zugeführtem Gas zu zugeführter Flüssigkeit erzielt wird.

Ein Grundgedanke der Erfindung besteht darin, engmaschige Barrieren, wie sie die Gitter, Haltesiebe oder Glasperlenpackungen oder der aus dem o.g. Gebrauchsmuster bekannte poröse Schaumerzeuger darstellen, aus dem Strömungsweg zwischen Tensidlösungseintritt und Schaumauslassöffnung herauszuhalten, weil sich solche engmaschigen Barrieren aufgrund von in der Lösung enthaltenen Partikeln zusetzen können.

Bei einer bevorzugten Ausführungsform des erfindungsgemäßen Verfahrens sind die Gaszuführvorrichtung und die Flüssigkeitszuführvorrichtung so ausgebildet, dass der Druck des der Druckkammer zugeführten Gases so eingestellt werden kann, dass der Druck 0,5 bis 2 bar, vorzugsweise 1 bis 2 bar, größer als der Druck der Flüssigkeit ist. Dies gestattet einen ausreichenden Zutritt von Luft für ein gewünschtes Verhältnis zwischen Schaumvolumenstrom und Flüssigkeitszufuhr, d.h. ein gewünschtes FER (Foam Expansion Ratio).

Die Druckkammer kann an die Strömungskammer einseitig angrenzen; vorzugsweise umgibt oder umschließt sie die Strömungskammer teilweise oder vollständig (mit Ausnahme der Einlass- und Auslassöffnung).

Bei einer Ausführungsform weist der als Begasungsstrecke ausgebildete Abschnitt der rohrförmigen Strömungskammer einen konstanten Strömungsquerschnitt auf. Vorzugsweise weist der Abschnitt der rohrförmigen Strömungskammer auch einen kreisförmigen Querschnitt auf. Dies vereinfacht die Herstellung.

Bei einer Ausführungsform des Schaumgenerators ist der als Begasungsstrecke ausgebildete Abschnitt der rohrförmigen Strömungskammer ein sich zwischen der Einlassöffnung für die schäumbare Flüssigkeit und der Schaumaustrittsöffnung erstreckender Hohlzylinder mit gasdurchlässiger poröser Wandung. Vorzugsweise weist der Hohlzylinder eine gasdurchlässige poröse Wandung konstanter Dicke auf.

Bei einer bevorzugten Ausführungsform ist das zugeführte Gas Luft (d.h. Druckluft) und umfasst die Gaszuführvorrichtung einen Kompressor. Dabei ist die schäumbare Flüssigkeit ein Wasser-Tensid-Gemisch und die Flüssigkeitszuführvorrichtung umfasst eine Wasser-Tensid-Mischvorrichtung, mit der das Mengenverhältnis von Wasser und Tensid eingestellt werden kann.

Bei dem erfindungsgemäßen Verfahren zum Konditionieren abgetragenen Bodenmaterials als Stützmedium für ein Erddruckschild einer Tunnelvortriebsmaschine wird Boden abgetragen und einer Abbaukammer der Tunnelvortriebsmaschine zugeführt. In Abhängigkeit von der Beschaffenheit des abgetragenen Bodens wird ein Schaum bereitgestellt, indem wenigstens ein Schaumgenerator mit einer rohrförmigen Strömungskammer bereitgestellt wird, dem Schaumgenerator an einem Ende einer rohrförmigen Strömungskammer eine schäumbare Flüssigkeit zugeführt wird, und einem als Begasungsstrecke ausgebildeten Abschnitt der rohrförmigen Strömungskammer durch dessen gasdurchlässige poröse Wandung hindurch ein sich in der Strömungskammer mit der schäumbaren Flüssigkeit unter Schaumbildung mischendes Gas zugeführt wird, indem einer Druckkammer, die den als Begasungsstrecke ausgebildeten Abschnitt umschließt, das Gas unter einem Druck zugeführt wird, der größer als der von der Flüssigkeit auf die gasdurchlässige poröse Wandung ausgeübte Druck ist. Dabei wird - in Abhängigkeit von der Beschaffenheit des abgetragenen Bodens - ein Schaumgenerator mit einer Begasungsstrecke einer vorgegebenen Länge, eines vorgegebenen Strömungsquerschnitts und einer vorgegebenen Porengröße und -dichte bereitgestellt und wird das Verhältnis von zugeführtem Gas zu zugeführter Flüssigkeit eingestellt, so dass sich eine gewünschte Struktur und Größe der Schaumbläschen ergeben. Der an dem anderen Ende der rohrförmigen Strömungskammer austretende Schaum wird der Abbaukammer zugeführt und mit dem abgetragenen Boden gemischt.

Bei einer bevorzugten Weiterbildung des erfindungsgemäßen Verfahrens wird das Gas der Druckkammer unter einem Druck zugeführt, der 0,5 bis 2 bar, vorzugsweise 1 bis 2 bar, größer als der Druck der Flüssigkeit ist. Dies gestattet ein gewünschtes Verhältnis zwischen Schaumvolumenstrom und Flüssigkeitszufuhr, d.h. ein gewünschtes FER (Foam Expansion Ratio) .

Bei einer bevorzugten Weiterbildung des erfindungsgemäßen Verfahrens wird der Schaum der Abbaukammer mit einem Druck zugeführt, der 1 bis 2 bar größer als der Druck in der Abbaukammer ist. Dies gestattet das Einpressen gewünschter Schaummengen.

Vorzugsweise wird der aus der rohrförmigen Strömungskammer austretende Schaum an mehreren Injektionsstellen in der Abbaukammer zugeführt, um eine gewünschte Verteilung des Schaums zu erzielen. Dabei kann der aus der rohrförmigen Strömungskammer austretende Schaum an Injektionsstellen an einem Schneidrad sowie an einer der Abbaukammer zugewandten Seite einer Druckwand zugeführt werden. Zusätzlich kann der aus der rohrförmigen Strömungskammer austretende Schaum an Injektionsstellen in einer den abgetragenen Boden aus der Abbaukammer fördernden Förderschnecke zugeführt werden.

Bei einer bevorzugten Weiterbildung des Verfahrens zum Konditionieren abgetragenen Bodenmaterials als Stützmedium für ein Erddruckschild einer Tunnelvortriebsmaschine wird dem Schaumgenerator an dem einen Ende der rohrförmigen Strömungskammer zusammen mit der schäumbaren Flüssigkeit ein Feststoff zugeführt. Vorzugsweise enthält der Feststoff ein Bentonitpulver oder -granulat. Dabei wird der Vorzug einer barrierefreien Durchströmens der Tensidlösung durch den Strömungskanal ausgenutzt.

Bei einer bevorzugten Ausführungsform wird der Schaumgenerator mit einer Begasungsstrecke einer vorgegebenen Länge, eines vorgegebenen Strömungsquerschnitts und einer vorgegebenen Porengröße und -dichte in Abhängigkeit von der Beschaffenheit des abgetragenen Bodens bereitgestellt, indem anhand von ausgewählten Parametern des abgetragenen Bodens ein als Begasungsstrecke dienender Hohlzylinder vorgegebenen Länge und vorgegebenen Innenquerschnitts mit einer gasdurchlässigen porösen Wandung vorgegebener Porengröße und -dichte für den Schaumgenerator ausgewählt wird. Dies gestattet eine einfache Anpassung der Schaumzusammensetzung an sich ändernde Bodenverhältnisse. Die verschieden ausgebildeten, als Begasungsstrecken dienenden Hohlzylinder können einfach ausgewechselt werden.

Alternativ können bei einer Ausführungsform mehrere Begasungsstrecken strömungstechnisch parallel angeordnet sein, wobei dann aus den mehreren strömungstechnisch parallel angeordneten Begasungsstrecken eine Begasungsstrecke mit den gewählten Parametern ausgewählt wird, indem die Zufuhr von Flüssigkeit und Gas zu den anderen Begasungsstrecken gesperrt wird.

Vorteilhafte und/oder bevorzugte Ausführungsformen der Erfindung sind in den Unteransprüchen gekennzeichnet.

Nachfolgend soll die Erfindung anhand von in den Zeichnungen dargestellten bevorzugten Ausführungsbeispielen erläutert werden. In den Zeichnungen zeigen:
Figur 1 eine schematische Darstellung einer Tunnelvortriebsmaschine mit den für die Erfindung wesentlichen Elementen;
Figur 2 eine schematische Längsschnittansicht eines erfindungsgemäßen Schaumgenerators; und
Figur 3 eine schematische Querschnittansicht des Schaumgenerators gemäß Figur 2.

Figur 1 zeigt schematisch einige für die vorliegende Erfindung wesentliche Elemente einer Tunnelvortriebsmaschine 1. Ein Schneidrad 2 trägt mit Hilfe von Schälmessern und Schneidrollen den Boden an einer Ortsbrust des Tunnels ab. Der abgetragene Boden fällt daraufhin in eine Abbaukammer 3. Die Abbaukammer 3 wird rückseitig von einer Druckwand 4 der Tunnelvortriebsmaschine 1 begrenzt. In der Abbaukammer 3 wird der abgetragene Boden mit Hilfe von Mischflügeln, die sich sowohl am Schneidrad 2 als auch an der Druckwand 4 befinden, durchmischt und üblicherweise mit Konditionierungsmitteln vermengt. Das in der Abbaukammer 3 gebildete Gemisch wird dann mittels einer Förderschnecke 5 aus der Abbaukammer 3 abgezogen und auf ein Förderband 6 zum Abtransport geleitet. Über die Drehzahl der Förderschnecke 5 werden die aus der Abbaukammer 3 abgeführte Menge und somit der nötige Stützdruck geregelt. Der Vortrieb wird über (in Figur 1 nicht dargestellte) hydraulische Vortriebszylinder geregelt, die sich rückseitig an einem zuletzt errichteten Tunnelring abstützen, wobei sich der Tunnelring aus Tübbings genannten Stahlbetonsegmenten zusammensetzt.

Natürlich gewachsene Böden haben oftmals nicht diejenigen geologischen Eigenschaften, die erforderlich wären, damit allein der abgetragene Boden in der Abbaukammer als Stützmedium dienen kann. Deshalb werden Konditionierungsmittel zugemischt. Gegenwärtig werden Wasser, Tone (unter anderem Bentonit), Polymere und Schäume als Konditionierungsmittel bei Erddruckschilden eingesetzt. Während Wasser, Tone und Polymere hauptsächlich für die Konditionierung von feinkörnigen Böden herangezogen werden, werden bei grobkörnigen Böden üblicherweise Tensidschäume in die mit gelöstem Boden gefüllte Abbaukammer 3 eingebracht, um diesen zu konditionieren. Die Tensidschäume bestehen normalerweise aus einem Großteil Luft, einem Anteil Wasser und einer geringen Menge eines Tensids.

Zur Herstellung der Tensidschäume wird zunächst eine Tensidlösung bereitgestellt, indem Wasser und Tensid in einem vorgegebenen Verhältnis zusammengeführt und zur Tensidlösung vermischt werden. Figur 1 zeigt einen Tensidlösungstank 16, dem ein Tensid aus einem Vorratsbehälter 17 und Wasser über eine Leitung 18 zugeführt werden. Die Tensidlösung wird über eine Leitung 15 einem Schaumgenerator 14 zugeführt. Zugleich wird dem Schaumgenerator 14 über eine Leitung 19 Druckluft zugeführt. Eine (in Figur 1 nicht gezeigte) Steuervorrichtung sorgt dafür, dass die Tenside und das zugeführte Wasser in einem vorgegebenen Verhältnis gemischt und dem Tank 16 zugeführt werden und dass die Tensidlösung über die Leitung 15 sowie die Druckluft über die Leitung 19 in einem vorgegebenen Mengenverhältnis und bei vorgegebenen Drücken dem Schaumgenerator 14 zugeführt werden.

In dem nachfolgend näher beschriebenen Schaumgenerator 14 wird aus der Tensidlösung und der Druckluft ein Schaum erzeugt, der dann über eine Leitung 8 einem Verteiler 9 zugeführt wird. Der Verteiler 9 verteilt den Schaum über Leitungen 10 an Injektionsstellen 11 im Schneidrad 2 und über weitere Leitungen 7 an Injektionsstellen 12 an der Druckwand 4 sowie Injektionsstellen 13 im Schneckenförderer 5.

Eine (in Figur 1 nicht dargestellte) Steuereinrichtung steuert die den jeweiligen Injektionsstellen 11, 12 und 13 zugeführten Schaummengen durch ein entsprechendes Stellen der in den Leitungen angeordneten Stellventile.

Figur 1 zeigt schematisch nur einen Schaumgenerator 14. Bei alternativen und/oder bevorzugten Ausführungsformen können auch mehrere Schaumgeneratoren vorgesehen sein, die alternativ in den Strömungsweg eingekoppelt werden können und die auch unterschiedliche Schäume erzeugen können. Es können alternativ auch separate Schaumgeneratoren für die unterschiedlichen Injektionsstellen vorgesehen sein, was es ermöglicht, dass die Parameter der Schäume, die an den unterschiedlichen Injektionsstellen injiziert werden, an die Beschaffenheit der Mischung an den jeweiligen Injektionsstellen angepasst werden können.

Während des Vortriebs kann sich die Beschaffenheit des Bodens ändern, so dass die Parameter des Schaumes, wie beispielsweise das Verhältnis von Luft und Flüssigkeit oder die Größe der Schaumbläschen, in Abhängigkeit von der festgestellten Bodenqualität variiert werden können, bis ein für den Vortrieb zufriedenstellendes Ergebnis erreicht wird. Durch Vorversuche kann man für eine jeweils anzutreffende Bodenzusammensetzung eine optimale Porengröße des Tensidschaumes ermitteln. Auf der Grundlage dieser experimentell ermittelten Zusammenhänge kann man mit Hilfe des nachfolgend näher beschriebenen erfindungsgemäßen Schaumgenerators dann in Abhängigkeit vom anstehenden Boden die gewünschten Schaumparameter einstellen, wie beispielsweise die Aufschäumrate FER und die Schaumporengröße. Darüber hinaus gestattet es der erfindungsgemäße Schaumgenerator 14, dass zusätzlich der über Leitung 15 zugeführten Tensidlösung ein Feststoffanteil, beispielsweise ein Ton (insbesondere Bentonit) zugegeben werden kann. Dies dient beispielsweise der Stabilisierung von Lockerböden. Durch diese Möglichkeit wird das Einsatzgebiet von Erddruckschilden erweitert.

Figur 2 zeigt eine schematische Längsschnittansicht des erfindungsgemäßen Schaumgenerators 14. Ein Gehäuse besteht aus zwei Gehäuseschalen 20, 21, die mittels Schraubbolzen 31 zusammengepresst werden, wobei eine Dichtung 30 zwischen den Gehäusehälften 20 und 21 angeordnet ist. Die in Figur 2 unten dargestellte Gehäusehälfte 21 weist eine Einlassöffnung 22 auf, in die eine Tensidlösung eintreten kann. Die obere Gehäuseschale 20 weist eine Schaumauslassöffnung 24 auf. Im Inneren des Schaumgenerators 14 ist zwischen den Gehäuseschalen 20 und 21 ein Hohlzylinder 25 mit poröser Wandung 26 derart angeordnet, dass eine Stirnseite 27A des Hohlzylinders 25 dicht an einer stirnseitigen Wandung der Gehäuseschale 21 anliegt, so dass die in die Einlassöffnung 22 einströmende Tensidflüssigkeit vollständig in eine Strömungskammer 28 im Inneren des Hohlzylinders 25 eintritt. Auf der gegenüberliegenden Seite ist die andere Stirnseite 27B des Hohlzylinders ebenfalls dicht mit einer Stirnfläche der Gehäuseschale 20 verbunden, so dass der aus der Strömungskammer 28 austretende Schaum vollständig aus der Auslassöffnung 24 austritt.

Wenn die Gehäuseschalen 20 und 21 voneinander getrennt sind, kann der Hohlzylinder 25 mit poröser Wandung 26 zwischen die Gehäuseschalen 20 und 21 eingesetzt werden, so dass nach dem Zusammensetzen und dem Festziehen der Schraubbolzen 31 sowohl der Hohlzylinder mit seinen Stirnflächen 27A und 27B an Dichtflächen der Gehäuseschalen anliegt als auch beide Gehäuseschalen dicht aufeinander gepresst sind. Im Inneren der Gehäuseschalen 20 und 21 umgibt eine Druckkammer 29 den Hohlzylinder 25. Diese Druckkammer 29 ist mit einer Einlassöffnung 23 für Druckluft verbunden. Die über die Einlassöffnung 23 in die Druckkammer 29 einströmende Druckluft dringt über die Poren der Wandung 26 des Hohlzylinders 25 in die Strömungskammer 28 ein, so dass kleine Luftbläschen der durch die Strömungskammer 28 strömenden Tensidlösung zugemischt werden. Dabei entsteht ein Schaum, der durch die Auslassöffnung 24 austritt. Die Porengröße des Schaums sowie das Verhältnis zwischen Flüssigkeit und Luft, d. h. die Aufschäumrate, hängen einerseits von den Abmessungen des Hohlzylinders und der Porengröße der Wandung 26 ab, andererseits von den Druckverhältnissen, d. h. dem Druck der Luft in der Druckkammer 29 und dem Druck der Flüssigkeit an der Eintrittsöffnung 22 sowie dem Druck in der mit der Auslassöffnung 24 verbundenen Abbaukammer 3. Hierbei ist zu beachten, dass der Druck des Schaumes an der Auslassöffnung 24 vorzugsweise 1 - 2 bar über dem Druck in der Abbaukammer 3 liegen sollte. Der Luftdruck in der Druckkammer 29 liegt dann zwischen 1 und 2 bar über dem Druck des Tensid-Wasser-Gemisches an der Einlassöffnung 22. Bei den üblicherweise in der Abbaukammer 3 auftretenden Drücken ergibt sich dann ein Luftdruck in der Druckkammer 29 von 1,5 - 6,5 bar.

Figur 3 zeigt eine Querschnittsansicht des in Figur 2 schematisch dargestellten Schaumgenerators 14. Bei dem dargestellten Ausführungsbeispiel sind die beiden Gehäusehälften 20 und 21 mit sechs Bolzenschrauben 31 zusammengehalten. Es ist in Figur 3 der radial an die Gehäuseschale 21 angeflanschte Stutzen mit der Lufteintrittsöffnung 23 zu erkennen.

Im Rahmen des Erfindungsgedankens sind zahlreiche alternative Ausführungsformen denkbar. Beispielsweise können in der von den Gehäuseschalen 20, 21 gebildeten Druckkammer mehrere parallel angeordnete Hohlzylinder mit Strömungskammern 28 angeordnet sein. Auch ist es umgekehrt denkbar, dass innerhalb einer zylindrischen Strömungskammer, die von der Tensidflüssigkeit durchströmt wird, ein beispielsweise konzentrisches Rohr mit einer porösen Wandung angeordnet ist, wobei die Druckluft dem Innenraum dieses Rohres zugeführt wird, so dass die Luft über die poröse Wandung nach außen in die sie umgebende Strömungskammer gedrückt wird. Bei noch einer anderen Ausführungsform können die porösen Wandungen zwischen einer oder mehreren Druckkammern und einer oder mehreren Strömungskammern ebene Platten sein, wobei die Kammern parallel benachbart zueinander angeordnet sind.

## Patentansprüche

1. Schaumgenerator (14) für eine Erddruckschild-Tunnelvortriebsmaschine (1) mit
einer Mischkammer, die eine erste Einlassöffnung (22) für eine schäumbare Flüssigkeit und eine zweite Einlassöffnung (23) für ein Gas sowie eine Schaumaustrittsöffnung (24) aufweist,
einer mit der Einlassöffnung (22) für die schäumbare Flüssigkeit verbundenen Flüssigkeitszuführvorrichtung (15 - 18) und
einer mit der Einlassöffnung (23) für das Gas verbundenen Gaszuführvorrichtung (19),
wobei die Mischkammer eine Strömungskammer (28) aufweist, an deren einem Ende sich die Einlassöffnung (22) für die schäumbare Flüssigkeit befindet und aus deren anderem Ende ein Schaum austritt,
wobei ein Abschnitt der Strömungskammer (28) als Begasungsstrecke mit einer gasdurchlässigen Wandung (26) ausgebildet ist,
wobei der als Begasungsstrecke ausgebildete Abschnitt der Strömungskammer (28) an eine Druckkammer (29) angrenzt,
wobei die Druckkammer (29) die Einlassöffnung (23) für das Gas aufweist und an den als Begasungsstrecke ausgebildeten Abschnitt der Strömungskammer (28) derart angrenzt, dass das durch die Einlassöffnung (23) unter einem Druck zugeführte Gas durch die gasdurchlässige Wandung (26) in die Strömungskammer (28) eintritt und sich dort mit der schäumbaren Flüssigkeit unter Schaumbildung mischt, und
wobei die Gaszuführvorrichtung (19) und die Flüssigkeitszuführvorrichtung (15 - 18) so ausgebildet sind, dass der Druck des der Druckkammer (29) zugeführten Gases so eingestellt werden kann, dass der Druck größer als der von der Flüssigkeit auf die gasdurchlässige Wandung (26) ausgeübte Druck ist und dass ein gewünschtes Verhältnis von zugeführtem Gas zu zugeführter Flüssigkeit erzielt wird,
**dadurch gekennzeichnet,**
**dass** die Strömungskammer eine rohrförmige Strömungskammer (28) mit einer eine poröse gasdurchlässige Wandung (26) aufweisenden Begasungsstrecke ist und sich die Schaumaustrittsöffnung (24) an dem anderem Ende der rohrförmigen Strömungskammer (28) derart befindet, dass keine engmaschigen Barrieren in dem Strömungsweg zwischen der Einlassöffnung (22) für die schäumbare Flüssigkeit und der Schaumaustrittsöffnung (24) vorhanden sind.

2. Schaumgenerator (14) nach Anspruch 1, **dadurch gekennzeichnet, dass** die Gaszuführvorrichtung (19) und die Flüssigkeitszuführvorrichtung (15 - 18) so ausgebildet sind, dass der Druck des der Druckkammer (29) zugeführten Gases so eingestellt werden kann, dass der Druck 0,5 bis 2 bar, vorzugsweise 1 bis 2 bar, größer als der Druck der Flüssigkeit ist.

3. Schaumgenerator nach Anspruch 1 oder 2, **dadurch gekennzeichnet, dass** die Druckkammer (29) die Strömungskammer (28) zumindest teilweise umschließt.

4. Schaumgenerator nach einem der Ansprüche 1 - 3, **dadurch gekennzeichnet, dass** der als Begasungsstrecke ausgebildete Abschnitt der rohrförmigen Strömungskammer (28) einen konstanten Strömungsquerschnitt aufweist.

5. Schaumgenerator nach Anspruch 4, **dadurch gekennzeichnet, dass** der als Begasungsstrecke ausgebildete Abschnitt der rohrförmigen Strömungskammer (28) einen kreisförmigen Querschnitt aufweist.

6. Schaumgenerator nach einem der Ansprüche 1 - 5, **dadurch gekennzeichnet, dass** der als Begasungsstrecke ausgebildete Abschnitt der rohrförmigen Strömungskammer (28) ein sich zwischen der Einlassöffnung (22) für die schäumbare Flüssigkeit und der Schaumaustrittsöffnung (24) erstreckender Hohlzylinder (25) mit gasdurchlässiger poröser Wandung (26) ist.

7. Schaumgenerator nach Anspruch 6, **dadurch gekennzeichnet, dass** der Hohlzylinder (25) eine gasdurchlässige poröse Wandung (26) konstanter Dicke aufweist.

8. Schaumgenerator nach einem der Ansprüche 1 - 7, **dadurch gekennzeichnet, dass** das Gas Luft ist und dass die Gaszuführvorrichtung einen Kompressor umfasst.

9. Schaumgenerator nach einem der Ansprüche 1 - 8, **dadurch gekennzeichnet, dass** die schäumbare Flüssigkeit ein Wasser-Tensid-Gemisch ist und dass die Flüssigkeitszuführvorrichtung (15 - 18) eine Wasser-Tensid-Mischvorrichtung (16) umfasst, mit der das Mengenverhältnis von Wasser und Tensid eingestellt werden kann.

10. Verfahren zum Konditionieren abgetragenen Bodenmaterials als Stützmedium für ein Erddruckschild einer Tunnelvortriebsmaschine, wobei
Boden abgetragen und einer Abbaukammer der Tunnelvortriebsmaschine zugeführt wird,
in Abhängigkeit von der Beschaffenheit des abgetragenen Bodens ein Schaum bereitgestellt wird, indem
wenigstens ein Schaumgenerator mit einer rohrförmigen Strömungskammer bereitgestellt wird,
dem Schaumgenerator an einem Ende einer rohrförmigen Strömungskammer eine schäumbare Flüssigkeit zugeführt wird, und
einem als Begasungsstrecke ausgebildeten Abschnitt der rohrförmigen Strömungskammer durch dessen gasdurchlässige poröse Wandung hindurch ein sich in der Strömungskammer mit der schäumbaren Flüssigkeit unter Schaumbildung mischendes Gas zugeführt wird, indem einer Druckkammer, die den als Begasungsstrecke ausgebildeten Abschnitt umschließt, das Gas unter einem Druck zugeführt wird, der größer als der von der Flüssigkeit auf die gasdurchlässige poröse Wandung ausgeübte Druck ist,
wobei - in Abhängigkeit von der Beschaffenheit des abgetragenen Bodens - ein Schaumgenerator mit einer Begasungsstrecke einer vorgegebenen Länge, eines vorgegebenen Strömungsquerschnitts und einer vorgegebenen Porengröße und -dichte bereitgestellt wird und das Verhältnis von zugeführtem Gas zu zugeführter Flüssigkeit eingestellt wird, so dass sich eine gewünschte Struktur und Größe der Schaumbläschen ergeben,
wobei keine engmaschigen Barrieren in dem Strömungsweg zwischen den beiden Enden der rohrförmigen Strömungskammer vorhanden sind, und der an dem anderen Ende der rohrförmigen Strömungskammer austretende Schaum der Abbaukammer zugeführt und mit dem abgetragenen Boden gemischt wird.

11. Verfahren zum Konditionieren nach Anspruch 10, **dadurch gekennzeichnet, dass** das Gas der Druckkammer unter einem Druck zugeführt wird, der 0,5 bis 2 bar, vorzugsweise 1 bis 2 bar, größer als der Druck der Flüssigkeit ist.

12. Verfahren zum Konditionieren nach Anspruch 11, **dadurch gekennzeichnet, dass** der Schaum der Abbaukammer mit einem Druck zugeführt wird, der 1 bis 2 bar größer als der Druck in der Abbaukammer ist.

13. Verfahren zum Konditionieren nach einem der Ansprüche 10 - 12, **dadurch gekennzeichnet, dass** der aus der rohrförmigen Strömungskammer austretende Schaum an mehreren Injektionsstellen in der Abbaukammer zugeführt wird.

14. Verfahren zum Konditionieren nach Anspruch 13, **dadurch gekennzeichnet, dass** der aus der rohrförmigen Strömungskammer austretende Schaum an Injektionsstellen an einem Schneidrad sowie an einer der Abbaukammer zugewandten Seite einer Druckwand zugeführt wird.

15. Verfahren zum Konditionieren nach Anspruch 14, **dadurch gekennzeichnet, dass** der aus der rohrförmigen Strömungskammer austretende Schaum zusätzlich an Injektionsstellen in einer den abgetragenen Boden aus der Abbaukammer fördernden Förderschnecke zugeführt wird.

16. Verfahren zum Konditionieren nach einem der Ansprüche 10 - 15, **dadurch gekennzeichnet, dass** dem Schaumgenerator an dem einen Ende der rohrförmigen Strömungskammer zusammen mit der schäumbaren Flüssigkeit ein Feststoff zugeführt wird.

17. Verfahren zum Konditionieren nach Anspruch 16, **dadurch gekennzeichnet, dass** der Feststoff ein Bentonitpulver oder - granulat enthält.

18. Verfahren zum Konditionieren nach einem der Ansprüche 10 - 17, **dadurch gekennzeichnet, dass** der Schaumgenerator mit einer Begasungsstrecke einer vorgegebenen Länge, eines vorgegebenen Strömungsquerschnitts und einer vorgegebenen Porengröße und -dichte in Abhängigkeit von der Beschaffenheit des abgetragenen Bodens bereitgestellt wird, indem anhand von ausgewählten Parametern des abgetragenen Bodens ein als Begasungsstrecke dienender Hohlzylinder vorgegebenen Länge und vorgegebenen Innenquerschnitts mit einer gasdurchlässigen porösen Wandung vorgegebener Porengröße und -dichte für den Schaumgenerator ausgewählt wird.

19. Verfahren zum Konditionieren nach Anspruch 18, **dadurch gekennzeichnet, dass** aus mehreren strömungstechnisch parallel angeordneten Begasungsstrecken eine Begasungsstrecke mit den gewählten Parametern ausgewählt wird, indem die Zufuhr von Flüssigkeit und Gas zu den anderen Begasungsstrecken gesperrt wird.

## Claims

1. Foam generator (14) for an earth-pressure-balance shield tunnel-boring machine (1), comprising
a mixing chamber, which has a first intake opening (22) for a foaming liquid and a second inlet opening (23) for a gas, as well as a foam outlet opening (24),
a liquid-supply device (15 - 18) connected to the inlet opening (22) for the foaming liquid and
a gas-supply device (19) connected to the inlet opening (23) for the gas,
wherein the mixing chamber has a flow chamber (28), at the one end of which the inlet opening (22) for the foaming fluid is located and foam emerges from the other end.
wherein a section of the flow chamber (28) is designed as a gas-application line with a gas-permeable wall (26),
wherein the section designed as a gas-application line of the flow chamber (28) abuts a pressure chamber (29),
wherein the pressure chamber (29) has the inlet opening (23) for the gas and abuts the section of the flow chamber (28) designed as a gas-application line so that the gas under pressure is supplied through the inlet opening (23) passing though the gas-permeable wall (26) into the flow chamber (28) and mixes there with the foaming fluid forming foam, and
wherein the gas-supply device (19) and the fluid-supply device (15 - 18) are designed in such a way that the pressure of the gas supplied to the pressure chamber (29) can be set in such a way that the pressure is greater than the pressure exerted by the fluid onto the gas-permeable wall (26) and that a desired ratio of supplied gas to the supplied liquid is achieved,
**characterized in that**
that the flow chamber is a pipe-shaped flow chamber (28) with a gas-application line having a gas-permeable porous wall (26) and the foam outlet opening (24) is located on the other end of the pipe-shaped flow chamber (28) in such a way that no closely meshed barriers are present in the flow path between the inlet opening (22) for the foaming fluid and the foam outlet opening (24).

2. Foam generator (14) according to Claim 1, **characterized in that** the gas-supply device (19) and the fluid-supply device (15 - 18) are designed in such a way that the pressure of the gas supplied to the pressure chamber (29) can be set in such a way that the pressure is 0.5 to 2 bar, preferably 1 to 2 bar, greater than the pressure of the fluid.

3. Foam generator according to Claim 1 or 2, **characterized in that** the pressure chamber (29) encloses the flow chamber (28) at least partially.

4. Foam generator according to one of the Claims 1 - 3, **characterized in that** the section designed as a gas-application line of the pipe-shaped flow chamber (28) has a constant flow cross section.

5. Foam generator according to Claim 4, **characterized in that** the section designed as a gas-application line of the pipe-shaped flow chamber (28) has a circular cross section.

6. Foam generator according to one of the Claims 1 - 5, **characterized in that** the section designed as a gas-application line of the pipe-shaped flow chamber (28) is a hollow cylinder (25) extending between the inlet opening (22) for the foaming fluid and the foam outlet opening (24) with a gas-permeable porous wall (26).

7. Foam generator according to Claim 6, **characterized in that** the hollow cylinder (25) has a gas-permeable porous wall (26) with a constant thickness.

8. Foam generator according to one of the Claims 1 - 7, **characterized in that** the gas is air and that the gas-supply device comprises a compressor.

9. Foam generator according to one of the claims 1 -8, **characterized in that** the foaming fluid is a water/surfactant mixture and that the fluid-supply device (15 - 18) comprises a water/surfactant mixing device (16), with which the proportion of water and surfactant can be set.

10. Process to condition removed soil materials as a supporting medium for an earth-pressure balance shield for a tunnel boring machine, wherein
soil is removed and is supplied to an excavation chamber of the tunnel boring machine,
depending on the quality of the removed soil, a foam is provided, by
providing at least one foam generator with a pipe-shaped flow chamber,
supplying a foaming liquid to the foam generator at one end of a pipe-shaped flow chamber, and
supplying a gas mixing with the foaming fluid in the flow chamber, thereby forming foam, the gas being supplied to a section designed as a gas-application line of the pipe-shaped flow chamber, thereby penetrating its gas-permeable porous wall, while the gas is supplied under pressure to a pressure chamber, which encloses the section designed as a gas-application line, which is greater than the pressure exerted by the fluid onto the gas-permeable porous wall,
wherein - depending on the quality removed soil - a foam generator with a gas-application line of a specified length, a specified flow cross section and a specified pore size and density is provided and the ratio of the supplied gas to the supplied fluid is set so that a desired structure and size of the foam bubbles result,
wherein no closely meshed barriers are present in the flow path between the two ends of the pipe-shaped flow chamber and the foam emerging at the other end of the pipe-shaped flow chamber of the excavation chamber is supplied and mixed with the removed soil.

11. Method for conditioning according to Claim 10, **characterized in that** the gas of the pressure chamber is supplied under pressure is 0.5 to 2 bar, preferably 1 to 2 bar greater than the pressure of the fluid.

12. Method for conditioning according to Claim 11, characterized that the foam of the excavation chamber is supplied with a pressure that is 1 to 2 bar greater than the pressure in the excavation chamber.

13. Method for conditioning according to one of the Claims 10 - 12, **characterized in that** the foam emerging from the pipe-shaped flow chamber is supplied to a plurality of injection points.

14. Method for conditioning according to Claim 13, **characterized in that** the foam emerging from the pipe-shaped flow chamber is supplied to injection points on a cutting wheel as well as a side facing the excavation of the bulkhead.

15. Method for conditioning according to Claim 14, **characterized in that** the foam emerging from the pipe-shaped flow chamber is additionally supplied to the injection sites in an auger conveying the removed soil from the excavation chamber.

16. Method for conditioning according to one of the Claims 10 - 15, **characterized in that** a solid is supplied to the foam generator on the one end of the pipe-shaped flow chamber together with the foaming liquid.

17. Method for conditioning according to Claim 16, **characterized in that** the solid contains a bentonite or - granulate

18. Method for conditioning according to one of the claims 10 - 17, **characterized in that** the foam generator with a gas-application line of a specified length, a specified flow cross section and a specified pore size and density is provided depending on the quality of the removed soil, while, using selected parameters of the removed soil, a hollow cylinder serving as a gas-application line with a specified length and specified inner cross section having a gas-permeable porous wall with a specified pore size and density is selected for the foam generator.

19. Method for conditioning according to Claim 18, **characterized in that** a gas-application line with the selected parameters is chosen from a plurality of fluidic gas-application lines arranged in parallel, while the supply of fluid and gas to the other gas-application lines is blocked.

## Revendications

1. Générateur de mousse (14) pour un tunnelier avec un bouclier à pression de terre (1), comprenant
une chambre de mélange, qui comporte une première ouverture d'entrée (22) pour un liquide moussant et une deuxième ouverture d'entrée (23) pour un gaz, ainsi qu'une ouverture de sortie de mousse (24),
un dispositif d'alimentation de liquide (15 à 18) relié avec l'ouverture d'entrée (22) pour le liquide moussant et
un dispositif d'alimentation de gaz (19), relié avec l'ouverture d'entrée (23) pour le gaz,
la chambre de mélange comportant une chambre d'écoulement (28) sur l'une des extrémités de laquelle se trouve l'ouverture d'entrée (22) pour le liquide moussant et hors de l'autre extrémité de laquelle sort une mousse,
une partie de la chambre d'écoulement (28) étant conçue sous la forme d'un trajet de gazage avec une paroi perméable au gaz (26),
la partie der chambre d'écoulement (28) conçue sous la forme d'un trajet de gazage étant adjacente à une chambre de compression (29),
la chambre de compression (29) comportant l'ouverture d'entrée (23) pour le gaz et étant adjacente à la partie de la chambre d'écoulement (28) conçue sous la forme d'un trajet de gazage, de telle sorte que le gaz alimenté sous une pression à travers l'ouverture d'entrée (23) pénètre à travers la paroi perméable au gaz (26) dans la chambre d'écoulement (28) et s'y mélange avec le liquide moussant, en formant de la mousse, et
le dispositif d'alimentation de gaz (19) et le dispositif d'alimentation de liquide (15 à 18) étant conçus de telle sorte que la pression du gaz alimenté dans la chambre de compression (29) puisse être réglée de sorte que la pression soit supérieure à la pression exercée par le liquide sur la paroi (26) perméable au gaz et qu'il soit obtenu un rapport souhaité entre le gaz alimenté et le liquide alimenté,
**caractérisé en ce que**
la chambre d'écoulement est une chambre d'écoulement (28) de forme tubulaire, avec un trajet de gazage comportant une paroi (26) poreuse perméable au gaz et **en ce que** l'ouverture de sortie de mousse (24) se trouve sur l'autre extrémité de la chambre d'écoulement (28) de forme tubulaire, de telle sorte qu'aucune barrière à maillage serré ne soit présente dans le trajet d'écoulement entre l'ouverture d'entrée (22) pour le liquide moussant et l'ouverture de sortie de mousse (24) .

2. Générateur de mousse (14) selon la revendication 1, **caractérisé en ce que** le dispositif d'alimentation de gaz (19) et le dispositif d'alimentation de liquide (15 à 18) sont conçus de telle sorte que la pression du gaz alimenté dans la chambre de compression (29) puisse être réglée de telle sorte que la pression soit supérieure de 0,5 à 2 bar, de préférence de 1 à 2 bar à la pression du liquide.

3. Générateur de mousse selon la revendication 1 ou 2, **caractérisé en ce que** la chambre de compression (29) entoure au moins partiellement la chambre d'écoulement (28) .

4. Générateur de mousse selon l'une quelconque des revendications 1 à 3, **caractérisé en ce que** la partie de la chambre d'écoulement (28) de forme tubulaire conçue sous la forme d'un trajet de gazage comporte une section transversale d'écoulement constante.

5. Générateur de mousse selon la revendication 4, **caractérisé en ce que** la partie de la chambre d'écoulement (28) de forme tubulaire conçue sous la forme d'un trajet de gazage comporte une section transversale de forme circulaire.

6. Générateur de mousse selon l'une quelconque des revendications 1 à 5, **caractérisé en ce que** la partie de la chambre d'écoulement (28) de forme tubulaire conçue sous la forme d'un trajet de gazage est un cylindre creux (25) s'étendant entre l'ouverture d'entrée (22) pour le liquide moussant et l'ouverture de sortie de mousse (24), avec une paroi (26) poreuse, perméable au gaz.

7. Générateur de mousse selon la revendication 6, **caractérisé en ce que** le cylindre creux (25) comporte une paroi (26) poreuse, perméable au gaz d'épaisseur constante.

8. Générateur de mousse selon l'une quelconque des revendications 1 à 7, **caractérisé en ce que** le gaz est de l'air et **en ce que** le dispositif d'alimentation de gaz comprend un compresseur.

9. Générateur de mousse selon l'une quelconque des revendications 1 à 8, **caractérisé en ce que** le liquide moussant est un mélange eau/agent tensioactif et **en ce que** le dispositif d'alimentation de liquide (15 à 18) comporte un dispositif de mélange (16) eau/agent tensioactif, permettant de régler le rapport quantitatif d'eau et d'agent tensioactif.

10. Procédé destiné à conditionner du matériau de sol déblayé en tant que milieu de soutien pour un bouclier à pression de terre d'un tunnelier,
du sol étant déblayé et amené dans une chambre d'excavation du tunnelier,
en fonction de la nature du sol déblayé, une mousse étant préparée en mettant à disposition au moins un générateur de mousse avec une chambre d'écoulement de forme tubulaire, sur une extrémité d'une chambre d'écoulement de forme tubulaire, un liquide moussant étant alimenté vers le générateur de mousse, et à une partie de la chambre d'écoulement de forme tubulaire, conçue sous la forme d'un trajet de gazage, à travers la paroi poreuse, perméable au gaz de celle-ci étant alimenté un gaz se mélangeant dans la chambre d'écoulement avec le liquide moussant en formant de la mousse en ce que le gaz est alimenté dans une chambre de compression, qui entoure la partie conçue sous la forme d'un trajet de gazage sous une pression qui est supérieure à la pression exercée par le liquide sur la paroi poreuse, perméable au gaz,
(en fonction de la nature du sol déblayé), un générateur de mousse avec un trajet de gazage d'une longueur prédéfinie, d'une section transversale d'écoulement prédéfinie et d'une taille et densité de pores prédéfinies étant mis à disposition et le rapport du gaz alimenté au liquide alimenté étant réglé de sorte à ce qu'il en résulte une structure et une taille souhaitées des bulles de mousse,
aucune barrière à mailles étroites n'étant présente dans la section transversale d'écoulement entre les deux extrémités de la chambre d'écoulement de forme tubulaire, et la mousse produite sur l'autre extrémité de la chambre d'écoulement de forme tubulaire étant alimentée dans la chambre d'excavation et mélangée avec le sol déblayé.

11. Procédé de conditionnement selon la revendication 10, **caractérisé en ce que** le gaz est alimenté dans la chambre de compression sous une pression qui est supérieure de 0,5 à 2 bar, de préférence de 1 à 2 bar à la pression du liquide.

12. Procédé de conditionnement selon la revendication 11, **caractérisé en ce que** la mousse est alimentée dans la chambre d'excavation sous une pression qui est supérieure de 1 à 2 bar à la pression dans la chambre d'excavation.

13. Procédé de conditionnement selon l'une quelconque des revendications 10 à 12, **caractérisé en ce que** la mousse sortant de la chambre d'écoulement de forme tubulaire est alimentée dans la chambre d'excavation sur plusieurs points d'injection.

14. Procédé de conditionnement selon la revendication 13, **caractérisé en ce que** la mousse sortant de la chambre d'écoulement de forme tubulaire est alimentée sur des points d'injection sur une roue coupante, ainsi que sur une face dirigée vers la chambre d'excavation d'une paroi de pression.

15. Procédé de conditionnement selon la revendication 14, **caractérisé en ce que** la mousse sortant de la chambre d'écoulement de forme tubulaire est alimentée en supplément sur des points d'injection dans un convoyeur à vis sans fin convoyant le sol déblayé hors de la chambre d'excavation.

16. Procédé de conditionnement selon l'une quelconque des revendications 10 à 15, **caractérisé en ce qu'**une matière solide est alimentée ensemble avec le liquide moussant vers le générateur de mousse, sur l'une des extrémités de la chambre d'écoulement de forme tubulaire.

17. Procédé de conditionnement selon la revendication 16, **caractérisé en ce que** la matière solide contient une poudre ou des granulés de bentonite.

18. Procédé de conditionnement selon l'une quelconque des revendications 10 à 17, **caractérisé en ce qu'**on met à disposition le générateur de mousse avec un trajet de gazage d'une longueur prédéfinie, d'une section transversale d'écoulement prédéfinie et d'une taille et densité de pores prédéfinies en fonction de la nature du sol déblayé, **en ce qu'**à l'aide de paramètres choisis du sol déblayé, on choisit pour le générateur de mousse un cylindre creux faisant office de trajet de gazage d'une longueur prédéfinie et d'une section transversale intérieure prédéfinie avec une paroi poreuse perméable au gaz avec une taille et densité de pores prédéfinies.

19. Procédé de conditionnement selon la revendication 18, **caractérisé en ce que** parmi plusieurs trajets de gazage placés fluidiquement à la parallèle, on choisit un trajet de gazage avec les paramètres choisis, en bloquant l'alimentation de liquide et de gaz vers les autres trajets de gazage.
